# NEUE EUROPÄISCHE PATENTSCHRIFT

(11) **EP 0 230 252 B2**
(45) Veröffentlichungstag und Bekanntmachung des Hinweises auf die Entscheidung über den Einspruch: **29.11.1995**
(45) Hinweis auf die Patenterteilung: 02.12.1992
(21) Anmeldenummer: 87100326.5
(22) Anmeldetag: 13.01.1987
(51) Int. Cl.: B65D 47/34, B65D 83/00, G01F 11/02

(54) **Spender für pastöse Produkte**
Dispenser for viscous products
Distributeur pour produits pâteux

(30) Priorität: 17.01.1986 DE 3601311
(43) Veröffentlichungstag der Anmeldung: 29.07.1987
(73) Patentinhaber: Czech, Joachim, 93093 Donaustauf (DE)
(72) Erfinder: Czech, Joachim, 93093 Donaustauf (DE)
(74) Vertreter: Grünecker, Kinkeldey, Stockmair & Schwanhäusser Anwaltssozietät

(56) Entgegenhaltungen:
- EP-A- 0 084 638
- DE-A- 3 035 705
- DE-A- 3 408 762
- DE-A- 3 507 355
- JP-A- 5 852 231
- JP-U- 5 110 134
- JP-U-56 107 341
- US-A- 3 268 123
- US-A- 4 301 948
- US-A- 4 485 943
- US-A- 4 511 068
- US-A- 4 515 298

## Beschreibung

Die Erfindung betrifft einen Spender für pastöse Produkte nach dem Oberbegriff des Anspruches 1.

Derartige Spender sind als ambulante Vorratsbehälter in einer Vielzahl von Anwendungsbereichen bekannt, z.B. für die Körperpflege, in der Medizin für die Applikation von Medikamenten oder auch bei der Bereitstellung pastöser Lebensmittel im Handel.

Entsprechend vielgestaltig ist auch die Ausgestaltung der für die Bereitstellung der sehr unterschiedlichen pastösen Massen verwendeten Spender, vor allem in bezug auf ihren unmittelbaren Förder- und Handhabungsmechanismus.

Herkömmliche Spender mit einem Behälter und einem an dessen Oberseite befindlichen Kopfstück, das eine Kolben-Fördereinrichtung und ein Betätigungsorgan für diese Fördereinrichtung enthält, besitzen jedoch den Nachteil einer relativ komplizierten Gestaltung dieses Kopfstückes insbesondere in bezug auf den Fördermechanismus und dessen Verbindung zu einem Ausgabekanal für die pastöse Masse, so daß die Herstellungs- und Montagekosten für diese Teile relative hoch sind und zu einer Verteuerung des Spenders führen, der seine Wettbewerbsfähigkeit zu anderen, z.B. tubenförmigen Vorratsbehältern für pastöse Massen beeinträchtigt.

Ein solcher Spender ist z.B. aus der EP-A 0 084 638 bekannt. Hierbei wird das Produkt durch einen mittels eines Rückschlagventiles verschließbaren Ausgabekanal des Förderkolbens bereitgestellt, wobei der Förderkolben den oberen Abschluß des den Produktvorrat aufnehmenden, bodenseitig durch einen Nachlaufkolben verschlossenen Behälterraumes bildet.

Desweiteren ist aus der US-PS 4485943 ein Spender für flüssige oder pastöse Produkte bekannt, bei denen in eine obere Behälteröffnung ein Kopfteil eingesetzt ist, mit einer unteren Ventilwandung zur Begrenzung eines Pumpraumes, in dem ein Förderkolben gleitbeweglich aufgenommen ist, wobei der Kolben durch eine konzentrisch zu einer Kolbenlagerung angeordnete Zugfeder in eine obere Einstellung vorgespannt ist und die Pumpkammer bodenseitig eine Seitenöffnung mit einem Klappenventil aufweist, das zu einem seitlich zu der Förderkolbenanordnung ausgebildeten Ausgabekanal führt. Ein derartiger Spender ist verhältnismäßig kompliziert aufgebaut und daher nicht in der gewünschten, kostengünstigen Weise herstellbar.

Ein Spender der eingangs genannten Art ist aus der JP-U-51-10134 (A2) bekannt. Ein solcher Spender ist allerdings auf zusammendrückbare Behälter beschränkt und in seiner Bedienung nicht in der erwünschten Weise komfortabel. Auch gestattet die in der Pumpkammer angeordnete Rückstellfeder nur eine geringe Ausnutzung des Pumpkammervolumens.

Eine auf eine Tube aufschraubbare Spendervorrichtung mit einer außerhalb der Pumpkammer angeordneten Rückstellfeder, die, zwischen zwei Wänden angeordnet, gegen einen Radialvorsprung des Förderkolbens abgestützt ist, ist aus der JP-U-56-107341 bekannt.

Der Erfindung liegt die Aufgabe zugrunde, einen Spender der eingangs genannten Art zu verbessern, derart, daß bei verhältnismäßig einfachem Aufbau und geringem Montageaufwand eine präzise und zuverlässige, portionierte Ausspendung des Produktes bei einfacher Handhabbarkeit des Spenders ermöglicht ist.

Diese Aufgabe wird erfindungsgemäß durch die Merkmale des Anspruches 1 gelöst.

Grundlegend für die mit dieser Lösung erreichbaren Vorteile im Hinblick auf eine einzelteilarme, montagefreundliche Gestaltung ist der Aufbau des Kopfstückes aus im wesentlichen zwei Hauptteilen, dem Hohlzylinderteil und der an diesem gleitbeweglichen Betätigungskappe, wobei jedes der Hauptteile multifunktional gestaltet ist und sich durch einen robusten Aufbau auszeichnet, der eine hohe Zuverlässigkeit und Langlebigkeit des Spenders sichert. Die Betätigungskappe vereinigt in einer integralen Gestaltung die Funktionen der Förderung des pastösen Produktes aus dem Behälter, die Führung des Produktes durch einen Ausgabekanal nach außen wie auch die Betätigung der Fördereinrichtung und schließt den Behälter an dessen Oberseite vollständig dicht nach außen ab. Das Hohlzylinderteil bestimmt die zur Verfügung stehenden Pumpkammer und damit wesentlich die Fördermenge pro Förderhub des Förderkolbens, ist als Gleitführung für die Betätigungskappe wirksam, gestattet die Abstützung einer Rückstelleinrichtung für die Betätigungskappe und kann in seinem Verbindungsbereich mit dem Behälter des Spenders überdies eine Sitzfläche für eine Verschlußkappe des Spenders bilden. Es ist hierbei auch in vorteilhafter Weise möglich, das Zylinderteil, zumindest partiell, einstückig mit dem Behälter auszuführen, so daß der Montageaufwand bei der Herstellung des Spenders weiter reduziert wird.

Unter Berücksichtigung der Gestaltung des Rückschlagventiles in der Stirnfläche des Förderkolbens kann dieser in einer weiteren Ausführungsform in einfacher Weise becherförmig gestaltet und durch eine Rastverbindung an dem Rohrabschnitt der Betätigungskappe aufgenommen sein.

In Verbindung mit einer integralen Gestaltung des Ventilkörpers des Rückschlagventiles des Förderkolbens kann der Förderkolben in einfacher Weise auch einstückig an dem betreffenden Teil des Rohrabschnittes der Betätigungskappe angeformt sein.

Weitere bevorzugte Gestaltungen zur Verlegung des Ausgabekanales innerhalb und durch die Betätigungskappe selbst, sowie der Aufnahme des Führungskolbens durch die Betätigungskappe unter Berücksichtigung einer möglichst einfachen Gestaltung des Rückschlagventiles an der Stirnfläche des Förderkolbens sind in den Ansprüchen 15 bis 18 dargelegt.

Die erfindungsgemaße Ausbildung des Hohlzylinderteil wird allen Anforderungen sowohl an die Gleitführung des Förderkolbens, als auch an die Lagerung der Betätigungskappe sowie der Rückstellfeder gerecht. Eine vorzugsweise integrale Gestaltung der Außenhülse als Ansatz des Behälters zur Gleitführung und Verrastung der Betätigungskappe gestattet sowohl eine einfache Aufnahme der die Betätigungskappe in ihre Ausgangslage rückstellenden Rückstellfeder und unterstützt auch die angestrebte Herabsetzung der Anzahl der notwendigen Einzelteile für den Spender. In den übrigen Ansprüchen sind weitere, bevorzugte Gestaltungen für die Bildung der Pumpkammer einerseits und für die mechanische Halterung der Betätigungskappe andererseits, angegeben.

Die Erfindung wird nachstehend anhand mehrerer Ausführungsbeispiele und zugehöriger Zeichnungen näher erläutert. In diesen zeigen:
- Fig. 1: einen Längsschnitt eines Spenders nach einem ersten Ausführungsbeispiel der Erfindung,
- Fig. 2: ein Kopfstück nach Fig. 1 in vergrößerter Darstellung,
- Fig. 3: einen Längsschnitt durch ein Kopfstück des Spenders nach einem zweiten Ausführungsbeispiel der vorliegenden Erfindung,
- Fig. 4: einen Längsschnitt durch ein Kopfstück des Spenders eines dritten Ausführungsbeispieles,
- Fig. 5: einen Querschnitt entlang der Linie I-I in Fig. 4, und
- Fig. 6: einen Längsschnitt durch ein Kopfstück des Spenders nach einem vierten Ausführungsbeispiel der Erfindung.

Figur 1 zeigt in einem ersten Ausführungsbeispiel der Erfindung zunächst die Hauptbestandteile eines Spenders 1 für pastöse Produkte, z.B. Zahncreme, wobei diese Hauptbestandteile ein zylindrischer Behälter 2, ein sich an diesen anschließendes Kopfstück 3, eine den Spender abschließende Verschlußkappe 4 und ein in dem Behälter gleitbeweglicher Nachlaufkolben 5 sind. Das Kopfstück 3 besteht seinerseits aus dem Hohlzylinderteil 6 und der Betätigungskappe 7. Die einzelnen Teile des Spenders 1 bestehen aus spritzgußfähigem Kunststoff, vorzugsweise aus Polyethylen oder Polypropylen, so daß der Spender 1 einerseits leicht ist und andererseits eine Beeinflussung der in den Behälter 2 des Spenders 1 eingefüllten pastösen Masse durch den Werkstoff des Spenders 1 unterbleibt. Zur Bereitstellung der Masse innerhalb des Behälters 2 dient der längs der Behälterinnenwandung gleitverschiebliche Nachlaufkolben 5, durch den die pastöse Masse im Behälter 2 ständig unter dem Druck der Umgebungsatmosphäre aufgenommen ist, und beim Gebrauch des Spenders 1 eine Entleerung des Behälters 2 von unten nach oben erfolgt. Auf diese Weise wird eine sehr einfache Nachführung des pastösen Produktes innerhalb des Behälters 2 nach oben zu einer im Kopfstück 3 repräsentierten Fördereinheit des Spenders 1 gewährleistet und bei der Ausgabe des pastösen Produktes aus dem Spender 1 ein Unterdruck innerhalb des Behälters 2 wie auch ein Zutritt der Außenatmopshäre zu dem Behälterinnenraum verhindert.

Das Hohlzylinderteil 6 des Kopfstückes 3 ist gegenüber einem Behältermantel radial nach innen zurückgesetzt, wobei zugleich ein Sitz für die Verschlußkappe 4 gebildet wird, die auf den Behälter 2 fluchtend aufgesetzt werden kann, so daß der gesamte Spender 1 eine einheitliche, zylindrische Aussenkontur aufweist.

Die Einzelheiten des ersten Ausführungsbeispieles werden nachfolgend anhand von Fig. 2 näher erläutert, die eine vergrößerte Darstellung des Kopfstückes 3 nach Fig. 1 unter Einschluß der Verschlußkappe 4 ist und die die Einzelheiten dieses Ausführungsbeispieles besser erkennen läßt.

Wie Fig. 2 zeigt, weist der Behälter 2 an seinem oberen Ende einen Absatz 8 auf, dessen Umfangsfläche mit einer Rastausnehmung 9 eine Sitzfläche für die Verschlußkappe 4 bildet, die mit einem inneren Ringvorsprung 10 beim Verschließen des Spenders 1 in diese Rastausnehmung 9 eingreift, so daß die Verschlußkappe 4 spaltfrei fluchtend an dem Behälter 2 aufgenommen ist. Stirnseitig ist der Absatz 8 durch eine Stirnwand 11 begrenzt, in der zentral eine Austrittsöffnung 12 ausgenommen ist.

Von der Stirnwand 11 aus erstreckt sich axial einstückig eine Außenhülse 13, die ein Grundelement des axial an dem Behälter 2 ansetzenden Hohlzylinderteiles 6 bildet. Der Durchmesser der Außenhülse 13 ist geringer als derjenige des Behälters 2, um einen ausreichenden radialen Aufnahmeraum für eine Gleitführung der Betätigungskappe 7 vorzusehen und eine Aufnahme der Verschlußkappe 4 in der axialen Verlängerung des Behälters 2 zu ermöglichen. Unter Bildung eines Ringraumes 14 ist in die Außenhülse 13 eine Innenhülse 15 eingesetzt, die mit ihrer Bodenfläche an der Stirnwand 11 anliegt. Im Bereich ihrer Bodenfläche ist die Innenhülse 15 mit einer äußeren, umlaufenden Ringschulter 15a versehen, die radial der Breite des Ringraumes entspricht und für einen festen Sitz der Innenhülse 15 in der Außenhülse 13 sorgt. Die Innenhülse 15 besitzt eine becherförmige Gestalt, wobei in einem zentralen Bodenbereich eine Schließklappe 16 als Ventilkörper ausgebildet ist, die die Austrittsöffnung 12 der Stirnwand 11 abdeckt und den Ventilkörper eines im Zusammenwirken mit der Austrittsöffnung 12 gebildeten Rückschlagventiles bildet. Vorzugsweise ist die Schließklappe 16 unter Wahrung eines Materialzusammenhanges mit dem verbleibenden Boden der Innenhülse 15 teilweise an ihrem Umfang aus dem Bodenmaterial der Innenhülse 15 herausgetrennt und über einen verbleibenden Materialsteg scharnierartig und gelenkig mit dem verbleibendem Bodenteil der Innenhülse 15 verbunden. Diese Verbindung gestattet es der Schließklappe 16 einseitig zu schwenken, wenn ein Behälterinnendruck im Bereich der Austrittsöffnung 12 größer ist als ein oberhalb der Schließklappe 16 herrschender Druck.

Die Außenhülse 13 bildet gemeinsam mit der Innenhülse 15 eine Führungs- und Halteeinrichtung für die Betätigungskappe 7, die zugleich die Fördereinrichtung des Spenders 1 bildet.

Die Betätigungskappe 7 weist eine im allgemeinen becherförmige Gestalt mit einem Bodenabschnitt 17 und einer äußeren Ringwand 18 auf. Innerhalb des von der Ringwand 18 und dem Bodenabschnitt 17 eingehüllten Innenraumes der Betätigungskappe 7 weist diese einen Rohrabschnitt 19 auf, der seinerseits aus zwei Abschnitten, einem in axialer Richtung und zentral angeordneten Kolbentragrohr 20 und einem sich im Bodenbereich der Betätigungskappe 7 hieran anschließenden, stumpfwinklig abgewinkelten Verteilerrohr 21 besteht. An dem Kolbentragrohr 20 ist ein Förderkolben 22 aufgenommen, der hierzu einen sich axial in die Betätigungskappe 7 hineinerstreckenden Hohlzylinderansatz 23 aufweist. Der Förderkolben 22 ist in seinem Außendurchmesser so bemessen, daß er dicht gleitend in der Innenhülse 15 geführt ist.

Die Außenhülse 13 besitzt einen oberen und einen unteren Ringvorsprung 25, 26, die an ihrer Umfangsfläche eine Gleitführung für die Ringwand 18 der Betätigungskappe 7 an deren Innenseite bilden. Mit einem unteren, einwärts weisenden Ringvorsprung 27 der Betätigungskappe 7 ist diese mit dem Ringvorsprung 25 der Außenhülse 13 verrastet, so daß die Betätigungskappe 7 axial gleitverschieblich, jedoch während der Anwendung des Spenders 1 unverlierbar an der Außenhülse 13 gehalten ist.

Durch die abgedichtete Gleitführung des Förderkolbens 22 in der Innenhülse 15 wird unterhalb einer Stirnfläche 28 des Förderkolbens 22 in Richtung der Schließklappe 16 eine Pumpkammer 24 gebildet, deren Größe von der axialen Stellung bzw. Verschiebung der Betätigungskappe 7 und damit des Förderkolbens 22 abhängt. In einer Stirnfläche 29 des Förderkolbens 22 ist eine Eintrittsöffnung 29 vorgesehen, die im Kolbeninneren durch eine Schließklappe 30 als Ventilkörper abgedeckt ist. Diese Schließklappe 30 bildet einen schwenkbar angespritzten Ansatz einer in den Förderkolben 22 eingesetzten Ventilhülse 31 und einen Ventilkörper eines der Eintrittsöffnung 29 zugeordneten Rückschlagventiles. Die Ventilhülse 31 ist unter Benutzung des rohrförmigen Zylinderansatzes 23 des Förderkolbens 22 in diesen eingesetzt und die Schließklappe 29 ist im Bodenbereich der Ventilhülse 31 über einen Materialsteg scharnierartig an ihr gehalten.

Der Förderkolben 22 ist an dem Kolbentragrohr 20 über eine Schnappverbindung befestigt.

In dem Ringraum 14 zwischen der Innenhülse 15 und der Außenhülse 13 ist als Rückstellfeder für die Betätigungskappe 7 eine Schraubenfeder 32 aufgenommen, die sich einerseits an der äußeren Ringschulter der Innenhülse 15 und andererseits am Boden der Betätigungskappe 7 abstützt und diese beim Fehlen einer Betätigungskraft in der in Fig. 2 dargestellten, durch die Ringvorsprünge 26 und 27 bestimmten Lage hält.

Der Bodenbereich 17 der Betätigungskappe 7 bildet an seiner Außenseite die Betätigungsfläche, an der vertikal nach unten die Betätigungskraft für die Ausgabe des pastösen Produktes aus dem Spender 1 angreift. Hierfür bildet der Rohrabschnitt 19 einen Ausgabekanal 33.

Um eine nachteilige, rechtwinklige Führung des Ausgabekanales 33 zu vermeiden, ist der Bodenbereich 17 der Betätigungskappe 7 im wesentlichen in einer zur Längsachse des Spenders 1 geneigten Ebene ausgeführt.

Der Spender 1 arbeitet wie folgt: Geht man zunächst davon aus, daß vor einer Erstbetätigung des Spenders 1 lediglich der Behälter 2 mit der pastösen Masse gefüllt ist, erfolgt beim axialen Niederdrücken der Betätigungskappe 7 unter Volumenverringerung der Pumpkammer 24 zunächst ein Leerhub, d.h., infolge des Druckanstieges in der Pumpkammer 24 beim Niederdrücken des Förderkolbens 22 schwenkt die Schließkappe 30 des Förderkolbens 22 nach oben, so daß die Eintrittsöffnung 29 in der Kolbenstirnfläche 28 freigegeben wird und Luft aus der Pumpkammer 24 durch den Ausgabekanal 33 nach außen entweicht.

Wird anschließend die Betätigungskappe 7 nicht länger durch eine Betätigungskraft belastet, gleitet die Betätigungskappe 7 unter der Wirkung der Rückstellfeder 23 wieder in ihre Ausgangslage nach oben, wobei sich die Pumpkammer 24 wieder vergrößert. Der dabei entstehende Unterdruck in der Pumpkammer 24 führt einerseits dazu, daß die Schließklappe 30 des Förderkolbens 22 in ihre Ausgangslage zurückkehrt und die Eintrittsöffnung 29 verschließt und andererseits die Schließklappe 16 an der Stirnwand 11 des Behälters 2 angehoben bzw. geschwenkt wird und das pastöse Produkt aus dem Behälter 2 in die Pumpkammer 24 strömen kann, bis ein Druckausgleich zwischen der Pumpkammer 24 und dem Innenraum des Behälters 2 hergestellt ist und die Schließklappe 16 sich wieder auf die Austrittsöffnung 12 in der Stirnwand 11 absenkt. Ein erneutes Herabdrücken der Betätigungskappe 7 verstärkt zum einen den Druck auf die Schließklappe 16, so daß die Pumpkammer 24 vollständig von dem Innenraum des Behälters 2 getrennt ist und führt andererseits zur Entfernung der Schließklappe 30 von der Eintrittsöffnung 29 in der Stirnfläche 28 des Förderkolbens 22, so daß das pastöse Produkt durch den Ausgabekanal 33, d.h. durch das Kolbentragrohr 20 und das Verteilerrohr 21 nach außen gedrückt wird.

Die ausgegebene Produktmenge bestimmt sich somit nach dem Maß der Kolbenbewegung, die das Produkt aus der Pumpkammer 24 durch den Ausgabekanal 33 fördert. Nach Beendigung der Druckbeaufschlagung der Betätigungskappe 7 kehrt diese wiederum unter dem Einfluß der rückstellenden Schraubenfeder 32 in ihre Ausgangslage zurück, wobei der entstehende Unterdruck in der Pumpkammer 24 zum Schließen der kolbenseitigen Schließklappe 30 führt. Dies wird unterstützt durch die sich noch im Ausgabekanal 33 der Betätigungskappe 7 befindende Produktmenge, die bei einer Vergrößerung des Volumens der Pumpkammer 24 und noch nicht vollständig abdichtender Schließklappe 30 wieder durch den Ausgabekanal 33 in Richtung des Pumpenraumes 24 zurückgesaugt wird. Gleichzeitig führt, wie vorbeschrieben, der Unterdruck in der Pumpkammer 24 zu einer Öffnung der den Produktvorrat von der Pumpkammer 24 abtrennenden Schließklappe 16, so daß das Produkt aus dem Inneren des Berälters 2 in die Pumpkammer 24 hineinströmt, um diesen erneut mit dem Produkt zu füllen und nach erfolgtem Druckausgleich die Schließklappe 16 wieder in ihre Schließstellung an der Stirnwand 11 zurückkehrt.

Selbstverständlich ist es auch möglich, bereits vor einer Erstbenutzung des Spenders 1 die Pumpkammer 24 ebenfalls mit dem pastösen Produkt zu füllen, so daß anstelle des ersten Leerhubes sofort beim ersten Niederdrücken der Betätigungskappe 7 das pastöse Produkt aus dem Spender 1 ausgegeben werden kann.

In den weiteren Ausführungsbeispielen sind Abwandlungen im Aufbau der Betätigungskappe 7 oder der Innen- bzw. Außenhülse 15, 13 angegeben, ohne daß dabei das geschilderte Förderprinzip verlassen wird. Stets wird beim Niederdrücken der Betätigungskappe 7 das pastöse Gut aus der Pumpkammer 24 durch den Ausgabekanal 33 nach außen verdrängt, während bei der gleitenden Zurückführung der Betätigungskappe 7 in ihre Ausgangslage pastöses Gut aus dem Gutvorrat im Behälter 2 in die Pumpkammer 24 nachgesaugt wird. Gleiche Teile, wie im ersten Ausführungsbeispiel gemäß Fig. 2 sind auch in den folgenden Figuren 3 bis 6 mit den gleichen Bezugszeichen versehen.

Die Ausführungsform gemäß Fig. 3 unterscheidet sich von derjenigen nach Fig. 2 lediglich dadurch, daß hier auf den Einsatz einer Ventilhülse 31 im Förderkolben 22 verzichtet ist und stattdessen in der Eintrittsöffnung 29 an der Stirnfläche 28 des Förderkolbens 22 ein Rückschlagventil durch einer Schließkörper 30 gebildet ist, der einstückig als gelenkige Lasche an das Kolbentragrohr 20 angespritzt und rechtwinklig abgewinkelt ist. Dadurch wird zugleich eine zuverlässige Vorspannung des Schließkörpers 30 in Schließrichtung, d.h. zum Verschluß der Eintrittsöffnung 29 in der Stirnfläche 28 des Förderkolbens 22 erreicht.

Durch die Ventilhülse 31 kann das Kolbentragrohr 20 bis nahe an eine Innenseite der Kolbenstirnfläche herangeführt, wodurch die Länge des Hohlzylinderansatzes 23 des Förderkolbens 22 verkürzt werden kann.

Ein weiteres Ausführungsbeispiel gemäß Fig. 4 und 5 unterscheidet sich von den vorangegangenen durch eine abgewandelte Halterung der Schließklappe 30 des Rückschlagventiles im Förderkolben 22. Hierbei weist das Kolbentragrohr 20 einen segmentartig verstärkten Wandbereich 35 auf, in dem ein Längsschlitz 36 ausgebildet ist. In diesem ist partiell ein prismatischer Kunststoffschaft 37 aufgenommen, mit dem die Schließklappe 30 über eine Lasche einstückig und schwenkbar verbunden ist.

Diese Lösung ermöglicht eine zuverlässige und unkomplizierte Lagefixierung der Schließklappe 30 über der Eintrittsöffnung 29 des Förderkolbens 22.

Figur 6 zeigt eine Ausführungsform des Spenders 1, die eine weitere Verringerung der Anzahl der Einzelteile des Kopfstückes 3 dadurch erreicht, daß die in den vorangegangenen Ausführungsformen von der Außenhülse 13 getrennte Innenhülse 15 nunmehr mit dieser zu einem integralen Bauteil der Förderhülse 38 vereinigt ist, deren Wandung einen U-förmigen Querschnitt aufweist, so daß die Schraubenfeder 32 zwischen einer Innenwand 39 und einer Außenwand 40 der Förderhülse 38 aufgenommen und geführt ist. Die Stirnwand 11 weist einstückig einen Hülsenvorsprung 41 auf, in dem die Förderhülse 38 durch einen Preßsitz gehalten ist.

Auch die Gestaltung und Lagerung des Förderkolbens 22 an dem Kolbentragrohr 20 ist gegenüber den in Fig. 1 bis 5 dargestellten Ausführungsbeispielen abgewandelt. Hierbei ist das Kolbentragrohr 20 an seinem vorderen Ende mit einer Ansatz 42 versehen, der einen größeren Durchmesser aufweist als das übrige Kolbentragrohr 20, so daß an der Außenfläche des Tragrohres 20 eine Hinterschneidung 43 gebildet ist, während die Innenfläche des Kolbentragrohres 20 in diesem Bereich einen Bund aufweist.

An der Innenseite des Ansatzes 42 ist, ähnlich wie in Fig.2, wiederum eine Ventilhülse 31 aufgenommen, die zum einen der Schwenklagerung der Schließklappe 30 des kolbenseitigen Rückschlagventiles dient und zugleich den inneren Bund des Kolbentragrohres 20 abdeckt, so daß der Strömungswiderstand für die pastöse Masse in diesem Bereich des Ausgabekanals 33 nicht erhöht wird.

Der Förderkolben 22 ist so gestaltet, daß der Hohlzylinderansatz 23 einen integralen Bestandteil der Kolbendichtfläche bildet und zusammen mit einer vorderen Dichtungslippe des Förderkolbens 22 an der Innenwand 39 der Förderhülse 38 gleitet.

Mit einem Rastring 44 greift der Hohlzylinderansatz 23 um den Ansatz 42 des Kolbentragrohres 20 herum und verrastet mit dem Kolbentragrohr 20 im Bereich der Hinterschneidung 43. Auf diese Weise kann der Förderkolben 22 einfach auf den Ansatz 42 aufgeschoben werden und ist sicher formschlüssig an dem Kolbentragrohr 20 gehalten, wobei ein weiteres Aufschieben des Förderkolbens 22 durch die Ventilhülse 31 bzw. den Ansatz 42 verhindert wird.

Diese Ausführung hat neben einer einfachen Lagerung aller für die Förderung des pastösen Produktes notwendigen Teile an der Betätigungskappe 7 den Vorteil einer weiter verbesserten Führungsstabilität für die Betätigungshülse 7 aufgrund der vergrößerten Kolbendichtfläche. Die Außenführung der Betätigungshülse 7 wird unabhängig davon auf die gleiche Weise, wie in den vorangegangenen Ausführungsbeispielen durch die Ringvorsprünge 25 und 26 erreicht, die in diesem Fall an der Außenwand 40 der Förderhülse 38 ausgeformt sind.

Die Schließkappe 16 des Rückschlagventiles an der Oberseite des Behälters 2 bildet entweder ein separates Schließorgan oder ist über eine Materiallasche mit der Innenwand 39 der Förderhülse 38 verbunden.

Eine weitere Vereinfachung dieser Ausführungsform kann dadurch gefunden werden, daß auf den äußeren Vorsprung 41 zur Aufnahme der Förderhülse 38 verzichtet wird und stattdessen die U-profilierte Förderhülse 38 einstückig mit der Stirnwand 11 des Behälters 2 ausgebildet ist.

Die Handhabbarkeit des Spenders 1 ist in diesem Ausführungsbeispiel auch dadurch verbessert, daß der Bodenbereich 17 der Betätigungskappe 7, an dem der Handangriff zur Betätigung des Spenders 1 erfolgt, eine doppelseitige, gegensinnige Außenneigung aufweist, so daß ein Betätigungsfinger in die Mitte der äußeren Betätigungsfläche geführt und eine zuverlässige Einleitung der Betätigungskraft in die Betätigungskappe 7 gesichert wird.

Auch bei diesem Ausführungsbeispiel arbeitet der Spender auf die im Zusammenhang mit Fig. 2 beschriebene Weise.

Der Förderkolben 22 kann ferner auch gänzlich einstückig mit dem Kolbentragrohr 20 ausgeführt werden, so daß der Hohlzylinderansatz 23 des Förderkolbens 22 entfallen kann. In diesem Fall ist die Schließklappe 30 einstückig und schwenkbar an der Innenseite der Kolbenstirnfläche 28 angelenkt. Im Rahmen der erfindungsgemäßen Gestaltung des Spenders 1 sind auch weitere Abwandlungen, z.B. insofern möglich, als die Schraubenfeder 32 auch als federnder Kunststoffring und als Spritzgußteil, wie auch die übrigen Bestandteile des Spenders 1 ausgeführt werden kann. Modifikationen in der Gestaltung der Rückschlagventile an der Oberseite des Behälters 2 und im Förderkolben 22 können auch in Abhängigkeit von der Konsistenz des jeweils zu fördernden pastösen Produktes vorgenommen werden. Der Spender ist überall dort anwendbar, wo es um die portionierte Bereitstellung von pastösen Produkten geht, z.B. für medikamentöse Applikationen, in Kosmetik und Körperpflege, im Haushaltsbereich und bei der Ausgabe von pastösen Lebensmitteln.

## Patentansprüche

1. Spender für pastöse Produkte mit einem ein Produkt in einem Produktvorratsraum aufnehmenden, im wesentlichen zylindrischen Behälter (2), der an seinem oberen Ende ein Kopfstück (3) trägt, das eine handbetätigte Fördereinrichtung mit einem Förderkolben (22) und einen mit dem Produktvorratsraum kommunizierend verbindbaren Ausgabekanal (33) für das Produkt enthält, wobei das Kopfstück (3) ein sich an eine obere Stirnwand (11) des Behälters (2) anschließendes Hohlzylinderteil (6) aufweist, daß in den Hohlzlyinderteil (6) gleitverschieblich der Förderkolben (22) unter Bildung einer von dem Produktvorratsraum separierbaren Pumpkammer (24) angeordnet ist, daß eine Betätigungskappe (7) an dem Hohlzylinderteil (6) axial gleitbeweglich geführt ist, die integral einen den Ausgabekanal (33) bildenden Rohrabschnitt (19) aufweist, die Betätigungskappe (7) das Hohlzylinderteil (6) becherförmig übergreift, der Förderkolben (22) durch den Rohrabschnitt (19) gelagert ist sowie in Verbindung mit dem Ausgabekanal (33) eine Eintrittsöffnung (29) in einer Stirnfläche (28) sowie einen der Eintrittsöffnung (29) zugeordneten Ventilkörper (30) eines ersten Rückschlagventils aufweist, die Stirnwand (11) des Behälters (2) eine mit der Pumpkammer (24) verbindbare Austrittsöffnung (12) sowie einen dieser zugeordneten Ventilkörper (16) eines zweiten Rückschlagventils aufweist und in Abhängigkeit von einem Ausspende- oder Rückkehrhub des Förderkolbens (22) eine kommunizierende Verbindung zwischen der Pumpkammer (24) und dem Ausgabekanal (33) oder zwischen dem Produktvorratsraum und der Pumpkammer (24) herstellbar ist, **dadurch gekennzeichnet,** daß das Hohlzylinderteil (6) eine Außenhülse (13) und eine Innenhülse (15) aufweist, zwischen denen ein Ringraum (14) gebildet ist, zur Aufnahme einer Rückstellfeder (32), die an ihrem oberen Ende an einem Bodenteil (17) der Betätigungskappe (7) abgestützt ist und die Außenhülse (13) mit ihrer äußeren Umfangsfläche in dem sich an die Trennwand (11) anschließenden Bereich eine Führungsfläche für einen einwärts gerichteten Ringvorsprung (27) der Betätigungskappe bildet und sich an diese Führungsfläche in axialer Richtung beabstandete Radialvorsprünge (25, 26) anschließen, die Führungs- und Stoppelemente der Betätigungskappe bilden, und der Behälter (2) bodenseitig einen unter Atmosphärendruck an einer Behälterinnenwand gleitverschieblichen Nachlaufkolben (5) aufweist.

2. Spender nach Anspruch 1, **dadurch gekennzeichnet,** daß die Außenhülse (13) einstückig mit dem Behälter (2) ausgebildet ist und in die Außenhülse (13) die Innenhülse (15) eingesetzt ist.

3. Spender nach Anspruch 1 oder 2, **dadurch gekennzeichnet,** daß die Außenhülse (13) im Verhältnis zur Umfangsfläche des Behälters (2) radial nach innen versetzt, rechtwinklig zur Stirnwand (11) des Behälters (2) einstückig mit dieser ausgebildet ist.

4. Spender nach zumindest einem der vorhergehenden Ansprüche 1 bis 3, **dadurch gekennzeichnet,** daß die Innenhülse (15) becherförmig gestaltet und mit einer bodenseitigen, umlaufenden Ringschulter (15a) auf die Stirnwand des Behälters (2) aufgesetzt ist.

5. Spender nach zumindest einem der vorhergehenden Ansprüche 1 bis 4, **dadurch gekennzeichnet,** daß in einer oberen Endstellung der Betätigungskappe (7) der am behälterseitigen Rand der Betätigungskappe (7) einwärts gerichteter Ringvorsprung (27) in Anlage mit dem unteren Radialvorsprung (26) der Außenhülse (13) ist.

6. Spender nach zumindest einem der vorhergehenden Ansprüche 1 bis 5, **dadurch gekennzeichnet,** daß die Rückstellfeder eine Schraubenfeder (32) ist.

7. Spender nach Anspruch 6, **dadurch gekennzeichnet,** daß die Schraubenfeder (32) auf die Ringschulter (15a) der Innenhülse (15) aufgesetzt ist.

8. Spender nach zumindest einem der vorhergehenden Ansprüche 1 bis 7, **dadurch gekennzeichnet,** daß die Innenhülse (15) ein Bodenteil aufweist, an der der Ventilkörper (16) des zweiten Rückschlagventils, das in Verbindung mit einer Austrittsöffnung (12) der Stirnwand (11) vorgesehen ist, einstückig gelenkig gelagert ist.

9. Spender nach zumindest einem der vorhergehenden Ansprüche 1 bis 8, **dadurch gekennzeichnet,** daß die Stirnwand (11) an einem Absatz (8) des Behälters (2) mit gegenüber einem Hauptteil des Behälters (2) verringerten Durchmesser vorgesehen ist und eine Umfangsfläche des Absatzes (8) eine Sitzfläche für eine Verschlußkappe (4) des Spender bildet.

10. Spender nach Anspruch 9, **dadurch gekennzeichnet,** daß die Sitzfläche des Absatzes (8) Rastelemente (9) aufweist, die mit Gegenformelementen (10) an der Verschlußkappe (4) in Eingriff bringbar sind.

11. Spender nach zumindest einem der vorhergehenden Ansprüche 1 bis 10, **dadurch gekennzeichnet,** daß die Innen- und Außenhülse des Hohlzylinderteiles (6) Wandungen (39, 40) einer einstückigen Führungshülse (38) mit U-förmigem Querschnitt bilden.

12. Spender nach Anspruch 11, **dadurch gekennzeichnet,** daß die Führungshülse (38) in einen Ringvorsprung (41) eingesetzt ist, der sich einstückig von der Stirnwand (11) des Behälters (2) aus erstreckt.

13. Spender nach zumindest einem der vorhergehenden Ansprüche 1 bis 12, **dadurch gekennzeichnet,** daß der Förderkolben (22) becherförmig gestaltet und durch eine Rastverbindung an dem Rohrabschnitt (19) der Betätigungskappe (7) gelagert ist.

14. Spender nach zumindest einem der vorhergehenden Ansprüche 1 bis 13, **dadurch gekennzeichnet,** daß der Rohrabschnitt (19) der Betätigungskappe (7) integral aus einem axialen Kolbentragrohr (20) und einem, im Bodenbereich (17) der Betätigungskappe (7) stumpfwinklig nach außen abgewinkelten Verteilerrohr (21) besteht.

15. Spender nach Anspruch 14, **dadurch gekennzeichnet,** daß ein Innendurchmesser des Kolbentragrohres (20) größer ist als derjenige des Verteilerrohres (21).

16. Spender nach Anspruch 14 oder 15, **dadurch gekennzeichnet,** daß zwischen einer Stirnseite des Kolbentragrohres (20) und einer stirnseitigen Kolbeninnenfläche des Förderkolbens (22) in diesen einen Hülse (31) mit einer Bodenlasche (30) eingesetzt ist, die den Ventilkörper des ersten Rückschlagventiles bildet.

17. Spender nach zumindest einem der vorhergehenden Ansprüche 14 bis 16, **dadurch gekennzeichnet,** daß das Kolbentragrohr (20) einen einseitig verstärkten Wandbereich (35) mit einem Schlitz (36) aufweist, in den ein Lagerungsschaft (37) für den Ventilkörper (30) des dem Förderkolben (22) zugeordneten, ersten Rückschlagventils aufgenommen ist.

18. Spender nach zumindest einem der vorhergehenden Ansprüche 14 bis 17, **dadurch gekennzeichnet,** daß das Kolbentragrohr (20) einen hinterschnittenen Ansatz (42) mit vergrößertem Durchmesser aufweist, auf den der Förderkolben (22) aufgeschoben ist, wobei ein endseitiger Rastring (44) des Förderkolbens (22) in die Hinterschneidung (43) eingreift.

## Claims

1. A dispenser for pasty products, comprising a substantially cylindrical container (2) receiving a product in a product storage space, the container having at its top end a headpiece (3) containing a manually operated conveying device having a conveying piston (2) and a product delivery duct (33) connectable to the product storage space for communication therewith, the headpiece (3) having a hollow cylindrical part (6) adjacent a top end wall (11) of the container (2), the conveying piston (2) being disposed for sliding in the hollow cylindrical part (6) and bounding a pump chamber (24) separable from the product storage space, an actuating cap (7) being disposed for axial sliding on the hollow cylindrical part (6) and having an integral tubular part (19) serving as the delivery duct (33), the actuating cap (7) engaging beaker-fashion over the hollow cylindrical part (6), the conveying piston (22) being mounted on the tubular part (19) and being formed in an end face (23) with an inlet aperture (29) communicating with the delivery duct (33) and having a moving member (30) of a first non-return valve, the moving member (30) being associated with the inlet aperture (29), the container end wall (11) being formed with an outlet aperture (12) connectable to the pump chamber (24) and having a moving member (16) of a second non-return valve, the moving member (16) being associated with the outlet aperture (12), it being possible to produce a communicating connection between the pump chamber (24) and the delivery duct (33) or between the product storage space and the pump chamber (24) according as the conveying piston (22) makes a delivery stroke or a return stroke, characterised in that the hollow cylindrical part (6) has an outer sleeve (13) and an inner sleeve (15) co-operating to bound between them an annular apace adapted to receive a return spring (32) bearing at its top end on a base part (13) of the actuating cap (7) and the outer peripheral surface of the outer sleeve (13) serves in the zone adjacent the partition (11) as a guide surface for an inwardly directed annular projection (27) of the actuating cap (7) and the guide surface is followed axially by spaced-apart radial projections (25, 26) serving as guide and stop elements of the actuating cap and the container (2) has at its base a follow-up piston (5) slidable by atmospheric pressure on an inner wall of the container.

2. A dispenser according to claim 1, characterised in that the outer sleeve (13) is unitary with the container (2) and the inner sleeve (15) is introduced into the outer sleeve (13).

3. A dispenser according to claim 1 or 2, characterised in that the outer sleeve (13) is offset radially inwards from the peripheral surface of the container (2) and is perpendicular to the container end wall (11) and unitary therewith.

4. A dispenser according to any of the previous claims 1 to 3, characterised in that the inner sleeve (15) is beaker-shaped and is placed on the container end wall by way of a bottom peripheral annular shoulder (15a).

5. A dispenser according to at least one of the previous claims 1 to 4, characterised in that when the actuating cap (7) is in a top end position the annular projection (7) extending inwards from the container-side edge of the cap (7) is in contact with the bottom radial projection (26) of the outer sleeve (13).

6. A dispenser according to at least one of the previous claims 1 to 5, characterised in that the return spring is a helical spring (32).

7. A dispenser according to claim 6, characterised in that the helical spring (32) is placed on the annular shoulder (15a) of the inner sleeve (15).

8. A dispenser according to at least one of the previous claims 1 to 7, characterised in that the inner sleeve (15) has a bottom part on which the moving member (16) of the second non-return valve associated with an outlet aperture (12) in the end wall (11) is disposed unitarily and pivotally.

9. A dispenser according to at least one of the previous claims 1 to 8, characterised in that the end wall (11) is disposed on a step (8) of the container (2) with a diameter less than that of a main part of the container (2) and a peripheral surface of the step (8) is a seat surface for a closure cap (4).

10. A dispenser according to claim 9, characterised in that the seat surface of the step (8) has catch elements (9) engageable with companion elements (10) on the closure cap (4).

11. A dispenser according to at least one of the previous claims 1 to 10, characterised in that the inner sleeve and outer sleeve of the hollow cylindrical part (6) serve as walls (39, 40) of a unitary U-section guide sleeve (38).

12. A dispenser according to claim 11, characterised in that the guide sleeve (38) is introduced into an annular projection (41) extending unitarily from the container end wall (11).

13. A dispenser according to at least one of the previous claims 1 to 12, characterised in that the conveying piston (22) is beaker-shaped and is mounted by way of a catch connection on the tubular part (19) of the actuating cap (7).

14. A dispenser according to at least one of the previous claims 1 to 13, characterised in that the tubular part (19) of the actuating cap (7) is unitary with an axial piston support tube (20) and a distributing pipe (21) which is bent outwards at an obtuse angle in the bottom zone (17) of the actuating cap (7).

15. A dispenser according to claim 14, characterised in that an inner diameter of the piston support tube (20) is greater than that of the distributing pipe (21).

16. A dispenser according to claim 14 or 15, characterised in that a sleeve (31) having a bottom flap (30) serving as the moving member of the first non-return valve is introduced into the conveying piston (22) between an end face of the piston support tube (20) and an internal end face of the conveying piston (22).

17. A dispenser according to at least one of the previous claims 14 to 16, characterised in that the piston support tube (20) has a wall zone (35) which is reinforced on one side and which is formed with a slot (36) receiving a member (37) for the mounting of the moving member (30) of the first non-return valve associated with the conveying piston (22).

18. A dispenser according to at least one of the previous claims 14 to 17, characterised in that the piston support tube (20) has an undercut extension (42) of enlarged diameter and the conveying piston (22) is pushed on to such extension, an end catch ring (44) of the conveying piston (22) engaging in the undercut (43).

## Revendications

1. Distributeur de produits pâteux comprenant un récipient (2) sensiblement cylindrique qui contient un produit dans une chambre de stockage de produit, porte a son extrémité supérieure une tête (3) qui contient un dispositif d'extraction actionné manuellement muni d'un piston d'extraction (22) et un canal de sortie (33) du produit pouvant communiquer avec la chambre de stockage du produit, la tête (3) présentant un corps cylindrique creux (6) raccordé a une paroi frontale supérieure (11) du récipient (2), le piston d'extraction (22) étant disposé de manière à pouvoir glisser dans le corps cylindrique creux (6) en formant une chambre de pompage (24) pouvant être séparée de la chambre de stockage du produit, un capuchon de commande (7) étant guidé sur le corps cylindrique creux (6) de manière a pouvoir glisser axialement, capuchon dans lequel est intégrée une section tubulaire (19) formant le canal de sortie (33), le capuchon de commande (7) recouvrant le corps cylindrique creux (6) comme un godet, le piston d'extraction (22) étant monté dans la section tubulaire (19) et présentant dans une surface frontale (28), une ouverture d'entrée (29) communiquant avec le canal de sortie (33) ainsi qu'un corps (30) d'une première soupape antiretour associé a l'ouverture d'entrée (29), la paroi frontale (11) du récipient (2) présentant une ouverture de sortie (12) pouvant communiquer avec la chambre de pompage (24) ainsi qu'un corps (16) d'une deuxième soupape antiretour associé a ladite ouverture de sortie, et une communication entre la chambre de pompage (24) et le canal de sortie (33) ou entre la chambre de stockage de produit et la chambre de pompage (24) pouvant être établie en fonction d'une course de distribution ou de retour du piston d'extraction (22), **caractérisé** par le fait que le corps cylindrique creux (6) présente un fourreau extérieur (13) et un fourreau intérieur (15) qui délimitent entre eux un espace annulaire (14) destiné a loger un ressort de rappel (32) qui prend appui à son extrémité supérieure sur une partie de fond (17) du capuchon de commande (7), le fourreau extérieur (13) présente à sa surface périphérique extérieure dans la zone faisant suite à la paroi de séparation (11), une surface de guidage pour une saillie annulaire (27), dirigée vers l'intérieur du capuchon de commande (7) et des saillies radiales (25, 26) espacées dans la direction axiale, qui se raccordent à cette surface de guidage et forment des éléments de guidage et d'arrêt du capuchon de commande, et le récipient (2) présente, côté fond, un piston de poursuite (5) pouvant glisser sur une paroi intérieure du récipient sous l'action de la pression atmosphérique.

2. Distributeur selon la revendication 1, **caractérisé** par le fait que le fourreau extérieur (13) est réalisé d'une seule pièce avec le récipient (2) et le fourreau intérieur (15) est mis en place dans le fourreau extérieur (13).

3. Distributeur selon la revendication 1 ou 2, **caractérisé** par le fait que le fourreau extérieur (13) est décalé radialement vers l'intérieur par rapport à la surface périphérique du récipient (2) et est réalisé d'une seule pièce avec la surface frontale (11) du récipient (2) en formant un angle droit avec cette dernière.

4. Distributeur selon au moins l'une des revendications précédentes 1 à 3, **caractérisé** par le fait que le fourreau intérieur (15) a la forme d'un godet et est mis en place sur la paroi frontale du récipient (2) par un épaulement annulaire (15a) circulaire situé côté fond.

5. Distributeur selon au moins l'une des revendications précédentes 1 à 4, **caractérisé** par le fait que dans une position terminale supérieure du capuchon de commande (7), la saillie annulaire (27), dirigée vers l'intérieur et ménagée sur le bord côté récipient du capuchon de commande (7), prend appui contre une saillie radiale inférieure (26) du fourreau extérieur (13).

6. Distributeur selon au moins l'une des revendications précédentes 1 à 5, **caractérisé** par le fait que le ressort de rappel est un ressort cylindrique (32).

7. Distributeur selon la revendication 6, **caractérisé** par le fait que le ressort cylindrique (32) est placé sur l'épaulement annulaire (15a) du fourreau intérieur (15).

8. Distributeur selon au moins l'une des revendications précédentes 1 à 7, **caractérisé** par le fait que le fourreau intérieur (15) présente une partie de fond sur laquelle est articulé d'une seule pièce le corps (16) de la deuxième soupape antiretour qui est associée à une ouverture de sortie (12) de la paroi frontale (11).

9. Distributeur selon au moins l'une des revendications précédentes 1 à 8, **caractérisé** par le fait que la paroi frontale (11) est prévue sur un épaulement (8) du récipient (2) présentant un diamètre réduit par rapport à une partie principale du récipient (2) et qu'une surface périphérique de l'épaulement (8) forme une surface d'appui pour un capuchon de fermeture (4) du distributeur.

10. Distributeur selon la revendication 9, **caractérisé** par le fait que la surface d'appui de l'épaulement (8) présente des éléments d'encliquetage (9) qui peuvent s'engager dans des éléments (10) de forme correspondante sur le capuchon de fermeture (4).

11. Distributeur selon au moins l'une des revendications précédentes 1 à 10, **caractérisé** par le fait que les fourreaux intérieur et extérieur du corps cylindrique creux (6) forment des parois (39, 40) d'un fourreau de guidage (38) d'une seule pièce et de section transversale en U.

12. Distributeur selon la revendication 11, **caractérisé** par le fait que le fourreau de guidage (38) est mis en place dans une saillie annulaire (41) qui s'étend d'un seul tenant à partir de la paroi frontale (11) du récipient (2).

13. Distributeur selon au moins l'une des revendications précédentes 1 à 12, **caractérisé** par le fait que le piston d'extraction (22) a une forme de godet et est monté sur la section tubulaire (19) du capuchon de commande (7) par l'intermédiaire d'une liaison à encliquetage.

14. Distributeur selon au moins l'une des revendications précédentes 1 à 13, **caractérisé** par le fait que la section tubulaire (19) du capuchon de commande (7) se compose intégralement d'un tuyau axial (20) de support du piston et d'un tuyau distributeur (21) coudé à angle obtus vers l'extérieur dans la zone de fond (17) du capuchon de commande (7).

15. Distributeur selon la revendication 14, **caractérisé** par le fait que le diamètre intérieur du tuyau de support de piston (20) est supérieur à celui du tuyau distributeur (21).

16. Distributeur selon la revendication 14 ou 15, **caractérisé** par le fait qu'un fourreau (31) est inséré avec une languette de fond (30) dans le piston d'extraction (22), entre un côté frontal du tuyau de support de piston (20) et une surface intérieure frontale dudit piston d'extraction, laquelle languette forme le corps de la première soupape antiretour.

17. Distributeur selon au moins l'une des revendications précédentes 14 à 16, **caractérisé** par le fait que le tuyau de support de piston (20) présente une zone de paroi (35) renforcée d'un côté et munie d'une fente (36) dans laquelle est logée une tige de montage (37) pour le corps (30) de la première soupape antiretour associée au piston d'extraction (22).

18. Distributeur selon au moins l'une des revendications précédentes 14 à 17, **caractérisé** par le fait que le tuyau de support de piston (20) présente un épaulement (42) en contre-dépouille d'un diamètre agrandi sur lequel est enfilé le piston d'extraction (22), une bague d'encliquetage (44) terminale du piston d'extraction (22) s'engageant dans la contre-dépouille (43).
